# EUROPÄISCHE PATENTANMELDUNG

(11) **EP 1 426 472 A1**
(43) Veröffentlichungstag der Anmeldung: **09.06.2004**
(21) Anmeldenummer: 02450250.2
(22) Anmeldetag: 31.10.2002
(51) Int. Cl.: D04B 21/14

(54) **Gewirktes Band für die Verwendung mit Harzsystemen bei dem die Kett- und Schussfäden mittels Maschenfäden verbunden sind und dadurch im Fadensystem ohne Einwebung gerade ausgestreckt liegen**

(71) Anmelder: Achleitner, Ulrich, 3812 Gross Siegharts (AT)
(72) Erfinder: Achleitner, Ulrich, 3812 Gross Siegharts (AT)
(74) Vertreter: Mayrhofer, Wolfgang

(57) **Zusammenfassung**

Das gewirkte Band zur Verwendung in Harzsystemen besteht aus längs verlaufenden Kettfäden (5) und quer verlaufenden Schussfäden (6) sowie Maschenfäden (3). Die Kett (5)- und Schussfäden (6) werden mittels Maschenfäden (3) mit den in Frage kommenden Vermaschungsarten Masche offen, Masche geschlossen, Tricot-Masche geschlossen, Tricot-Masche offen, Mülock 1, verbunden. Es besteht auch die Möglichkeit, mehrere Schussfäden einzuleiten. Das Einlegen eines Schusses ist jedoch nicht bei jeder Masche erforderlich. Durch das Verbinden der Kett (5)- und Schussfäden (6) mittels eines Maschenfadens (3) ist es möglich, die Fäden ohne Einwebung gerade ausgestreckt zu fixieren.

## Beschreibung

Die Erfindung bezieht sich auf ein gewirktes Band, bestehend aus einer Vielzahl von längs verlaufenden Kettfäden (5) und quer dazu verlaufenden Schlussfäden (6) sowie Verbindung derselben mittels eines Maschenfadens (3).

Derzeit werden Glasgewebebänder auf sogenannten Nadelbandwebmaschinen mit der charakteristischen Eigenschaft von Doppelschüssen im Querfadensystem des Gewerbes sowie mit zwei, systembedingt verschiedenartigen Webkanten hergestellt. Bedingt durch den Doppelschuss ergibt sich nun bei der Weiterverarbeitung mit Harzsystemen das Problem der schlechten Durchtränkbarkeit des Glasbandes mit flüssigen Harzen, da die parallel liegenden Doppelschüsse (1) bei der erforderlichen Bandspannung bei der Verarbeitung der Oberfläche schließen - und somit die Durchdringung des Bandes mit Harz erschweren.

Das kann zur Folge haben, dass im Endprodukt die einzelnen Gewebelagen delaminiert (getrennt) werden können.

Des weiteren entsteht durch das Verweben (Verkreuzen) der Kett (5)- und Schussfäden (6) eine Welligkeit (Fachausdruck: Einarbeitung).

Durch diese Einarbeitung kann das Material nicht die maximale Kraft aufnehmen, welche nur bei geradem Fadenverlauf möglich ist.

Die neuartige Erfindung zielt darauf ab, ein Gewebeband mit nachfolgenden Eigenschaften herzustellen:
1. Beidseitig gleiche Bandkanten
2. kein Doppelschuss erforderlich - aber möglich
3. leichte Durchtränkbarkeit
4. gerader Fadenverlauf der Kett (5) - und Schussfäden (6)

Die beiliegende Zeichnung macht die Erfindung anschaulich. Es zeigen:
Abbildung 1: gewirktes Band nach dem derzeitigen Stand der Technik
Abbildung 2: das Legeschema der Schuss (6) -, Kett (5) - und Maschenfäden (3) in Draufsicht
Abbildung 3: das Legeschema der Schuss (6) -, Kett (5) - und Maschenfäden (3) im Querschnitt
Abbildung 4: Legeschema der Legeschiene (4) sowie des Fadensystems

Das Fadensystem (3) besteht vorzugsweise aus synthetischen Filamentfäden und bildet mittels einer Legeschiene (4) Maschen, welche durch Patent ― Zungen, vorzugsweise jedoch durch Schiebernadeln gebildet werden.

Als Maschenbindungen kommen in Frage: Masche offen, Masche geschlossen, Tricot-Masche geschlossen, Tricot-Masche offen, Mülock 1.

Diese Maschen umschließen die Kettfäden (5) und ermöglichen es, auch den Schussfaden (6) zu fixieren. Es besteht auch die Möglichkeit, mehrere Schussfäden einzuarbeiten. Das Einlegen eines Schusses ist jedoch nicht bei jeder Masche erforderlich.

Durch das Verbinden der Kett (5)- und Schussfäden (6) mittels eines Maschenfadens (3) ist es möglich, die Fäden ohne Einwebung gerade ausgestreckt zu fixieren.

Daher steht die volle Festigkeit der Fäden zur Verfügung.

## Patentansprüche

1. Gewirktes Band zur Verwendung in Harzsystemen, bestehend aus einer Vielzahl von längs verlaufenden Kettfäden(5) und quer verlaufenden Schussfäden (6) sowie Maschenfäden (3) zur Verbindung der Kett(5)- und Schussfäden(6), **dadurch gekennzeichnet, dass** Kett- (5) und Schussfäden (6) mittels Maschenfäden (3) verbunden sind, und dadurch im Fadenverbund ausgestreckt liegen. Als Vermaschungsart kommen in Frage: Masche offen, Masche geschlossen, Tricot-Masche geschlossen, Tricot-Masche offen, Mülock 1.
Hiezu 1 Blatt Zeichnungen sowie 1 Blatt mit Mustern der neuen Technologie im Vergleich zum Stand der Technik.
